# EUROPÄISCHE PATENTSCHRIFT

(11) **EP 3 913 181 B1**
(45) Veröffentlichungstag und Bekanntmachung des Hinweises auf die Patenterteilung: **08.05.2024**
(21) Anmeldenummer: 21175040.1
(22) Anmeldetag: 20.05.2021
(51) Int. Cl.: E05F 15/619

(54) **TÜRAUFSTELLER MIT LÖSBARER HALTERUNG**
DOOR POSITIONER WITH RELEASABLE MOUNTING
ÉLÉMENT DE BLOCAGE DE PORTIÈRE POURVU D'UN SUPPORT AMOVIBLE

(30) Priorität: 20.05.2020 DE 102020113727
(43) Veröffentlichungstag der Anmeldung: 24.11.2021
(73) Patentinhaber: Brose Schliesssysteme GmbH & Co. KG, 42369 Wuppertal (DE)
(72) Erfinder: Winter, Christian, 47229 Duisburg (DE); El-Hamoumi, Abdelali, 42369 Wuppertal (DE); Kothe, Markus, 42553 Velbert (DE)
(74) Vertreter: LKGLOBAL Lorenz & Kopf Patentanwalt Attorney at Law PartG mbB

(56) Entgegenhaltungen:
- WO-A1-2004/065734
- WO-A1-2019/076398
- DE-A1-102017 117 728
- US-A1- 2018 051 502
- US-A1- 2018 179 788

## Beschreibung

### GEBIET DER ERFINDUNG

Die vorliegende Erfindung befasst sich mit dem Öffnen und Schließen von Kraftfahrzeugtüren und befasst sich insbesondere mit einem Aufstellmodul für eine Kraftfahrzeugtür und mit einem Kraftfahrzeugtürmodul.

### HINTERGRUND DER ERFINDUNG

Im Zusammenhang mit gestiegenem Nutzerkomfort finden sich Vorschläge für das Öffnen von Kraftfahrzeugtüren mittels eines elektrischen Antriebs. Beispielsweise beschreibt WO 2017/160787 A1 ein Öffnen der Fahrzeugtür in eine leicht aufgestellte Position. Es hat sich jedoch gezeigt, dass ein Bedarf nach kompakteren Einheiten besteht.

US 2018/179788 A1 beschreibt gemäß Zusammenfassung ein Tür-Präsentiersystem zum Schwenken einer Fahrzeugtür relativ zu einem Fahrzeugkörper zwischen einer geschlossenen Position und einer teilweise geöffneten ausgefahrenen Position. Das Tür-Präsentiersystem umfasst eine Präsentierbaugruppe, welche an einem aus der Gruppe Fahrzeugkörper und Fahrzeugtür befestigt ist, mit einem Hilfsschließbügel, welcher mit dem anderen aus der Gruppe Fahrzeugkörper und Fahrzeugtür verbunden ist. Die Präsentierbaugruppe umfasst ein ausfahrbares Element, welches zur Bewegung ausgebildet ist zwischen zurückgezogenen und verlängerten Positionen, welche der geschlossenen und der ausgefahrenen Position entsprechen, und einen Hilfsverriegelungsmechanismus, welcher zwischen verriegeltem Eingriff mit dem Hilfsschließbügel bewegbar ist, wenn angezeigt wird, dass die Fahrzeugtür nicht unter manueller Kontrolle eines Benutzers steht, um ein automatisches Zurückbringen der Fahrzeugtür in die geschlossene Position zu ermöglichen, und einem unverriegelten Eingriff vom Hilfsschließbügel, wenn angezeigt wird, dass die Fahrzeugtür unter manueller Kontrolle eines Benutzers steht, um der Tür zu ermöglichen, in die vollständig geöffnete Position bewegt zu werden.

DE 10 2017 117728 A1 beschreibt gemäß Zusammenfassung eine Kraftfahrzeugschlossanordnung für eine mit einer Kraftfahrzeugkarosserie verstellbar gekoppelten Kraftfahrzeugtür, wobei ein Kraftfahrzeugschloss vorgesehen ist, das im montierten Zustand an der Kraftfahrzeugtür oder an der Kraftfahrzeugkarosserie angeordnet ist, wobei die Kraftfahrzeugschlossanordnung, insbesondere das Kraftfahrzeugschloss, eine Aufdrückanordnung zur Ausübung einer Antriebskraft auf die Kraftfahrzeugtür in deren Öffnungsrichtung aufweist, so dass die Kraftfahrzeugtür in einem motorischen Aufdrückvorgang aus einer Schließtürstellung, insbesondere einer Hauptschließ-Türstellung oder einer Vorschließ-Türstellung, heraus in eine weiter in deren Öffnungsrichtung gelegene Aufdrück-Türstellung verstellbar ist und dadurch ein Eingriffsspalt zwischen Kraftfahrzeugtür und Kraftfahrzeugkarosserie erzeugbar ist. Es wird vorgeschlagen, dass die Aufdrückanordnung einen Aufdrücker aufweist, der im montierten Zustand im Rahmen des Aufdrückvorgangs eine Aufdrückbewegung aus einer Ausgangsstellung heraus in eine Aufdrückstellung vollzieht und dadurch die Kraftfahrzeugtür in deren Aufdrück-Türstellung verstellt.

### ZUSAMMENFASSUNG DER ERFINDUNG

Eine Aufgabe der vorliegenden Erfindung besteht daher darin, einen Türaufsteller zur Verfügung zu stellen, der einen verbesserten Nutzerkomfort bei kompakter Bauweise ermöglicht.

Diese Aufgabe wird durch den Gegenstand der unabhängigen Ansprüche gelöst. Weitere Beispiele sind in den abhängigen Ansprüchen angegeben. Die im folgenden beschriebenen Aspekte gelten auch für das Aufstellmodul für eine Kraftfahrzeugtür und für das Kraftfahrzeugtürmodul.

Gemäß der Erfindung ist ein Aufstellmodul für eine Kraftfahrzeugtür vorgesehen. Das Aufstellmodul weist eine Aufstellvorrichtung auf mit einer Aktuatoreinheit und einem Übertragungselement. Die Aktuatoreinheit ist ausgebildet, das Übertragungselement zwischen einer eingefahrenen Position und einer wenigstens teilweise ausgefahrenen Position zu bewegen. Das Übertragungselement ist ausgebildet, beim Bewegen in die wenigstens teilweise ausgefahrene Position über ein freies Ende des Übertragungselements eine Aufstellkraft für eine Kraftfahrzeugtür von der Aktuatoreinheit zu übertragen. Das Übertragungselement ist translatorisch beweglich ausgebildet. Die Aufstellvorrichtung ist an einem aus der Gruppe von Kraftfahrzeugtür und Karosserie befestigbar, und eine Halterung ist an dem anderen aus der Gruppe von Kraftfahrzeugtür und Karosserie befestigbar ist. Das freie Ende des Übertragungselements ist mit dem anderen aus der Gruppe von Kraftfahrzeugtür und Karosserie über die Halterung temporär verbindbar, um die Kraftfahrzeugtür wenigstens in einer aufgestellten Position lösbar zu halten.

Gemäß der Erfindung ist ein lösbarer Haltemechanismus vorgesehen, so dass das Übertragungselement mit der Halterung mittels einer Haltekraft temporär verbindbar ist, die an dem anderen aus der Gruppe von Kraftfahrzeugtür und Karosserie befestigbar ist. Der lösbare Haltemechanismus ist ausgebildet, in der aufgestellten Position der Fahrzeugtür die Haltekraft zu lösen, um die Fahrzeugtür für ein weiteres Öffnen freizugeben.

Gemäß der Erfindung ist das Übertragungselement auch ausgebildet, beim Bewegen von einer ausgefahrenen Position in die eingefahrene Position eine Zuziehkraft für die Kraftfahrzeugtür von der Aktuatoreinheit zu übertragen. Der lösbare Haltemechanismus weist eine einstellbare Haltekraft mit wenigstens einer ersten Haltekraft und einer zweiten Haltekraft auf. Die zweite Haltekraft ist größer als die erste Haltekraft. Die erste Haltekraft ist ausgebildet, um die Kraftfahrzeugtür in der aufgestellten Position gegen ein unbeabsichtigtes weiteres Öffnen der Kraftfahrzeugtür zu halten. Die zweite Haltekraft ist ausgebildet, um ein Zuziehen der Kraftfahrzeugtür zu ermöglichen. Der lösbare Haltemechanismus ist ausgebildet, wenigstens von der ersten Haltekraft zur zweiten Haltekraft zu wechseln und umgekehrt.

Gemäß einem Beispiel ist die Halterung als Dorn mit einem aufgeweiteten Ende ausgebildet. Der lösbare weist Haltemechanismus am freien Ende des Übertragungselements wenigstens einen beweglichen Greifarm auf, um das aufgeweitete Ende des Dorns in Zuziehrichtung zu hintergreifen. In dem Übertragungselements ist ein Betätigungselement für den wenigstens einen beweglichen Greifarm angeordnet, das im Bereich eines dem freien Ende gegenüberliegenden Endes des Übertragungselements mit einem Lösestellglied in Eingriff bringbar ist, um mit dem Lösestellglied den wenigstens einen beweglichen Greifarm in eine Lösestellung für den Dorn zu bewegen.

Gemäß einem Beispiel ist das Lösestellglied ein Lösehebel, der mit einem separaten Aktuator bewegbar ist, um den Dorn freizugeben. Der Lösehebel ist mit dem Betätigungselement in Eingriff bringbar, wenn das Übertragungselement in der ausgefahrenen Position ist.

Gemäß einem Beispiel ist das Lösestellglied ein Lösehebel ist, der an dem Übertragungselement vorgesehen ist und durch einen feststehenden Anschlag bewegbar ist, um den Dorn freizugeben. Der Lösehebel liegt an dem Anschlag an, wenn das Übertragungselement in der ausgefahrenen Position ist.

Gemäß einem Beispiel ist das Lösestellglied ein Lösehebel, der an dem Übertragungselement vorgesehen ist und durch einen beweglichen Anschlag bewegbar ist, um den Dorn freizugeben. Der bewegliche Anschlag ist mit einem separaten Antrieb bewegbar, um den Dorn freizugeben. Der bewegliche Anschlag ist mit dem Lösehebel in einem Bereich in Eingriff bringbar, wenn das Übertragungselement ausgefahren wird und wenn es sich in der ausgefahrenen Position befindet.

Gemäß einem Beispiel ist das Lösestellglied ein Lösehebel, der an dem Übertragungselement vorgesehen ist und der von einem Anschlag aus einer Vielzahl von Anschlägen bewegbar ist, um den Dorn. Die Vielzahl von Anschlägen an einem beweglichen Riegel ist angeordnet. Der Riegel ist senkrecht zur Ausfahrrichtung des Übertragungselements in Richtung des Lösehebels bewegbar, um einen der Anschläge in Eingriff mit dem Lösehebel zu bringen, um durch Bewegung des Übertragungselements Lösehebel zu betätigen.

Gemäß einem Beispiel weist die Halterung eine Aufnahme auf, bzw. ist als Aufnahme ausgebildet, zum temporären Halten des ausfahrenden freien Endes des Übertragungselements, wobei das freie Ende einen Kupplungsbereich aufweist, der ausgebildet ist, wenigstens teilweise in die Aufnahme hineinzuragen.

Die Aufnahme weist wenigstens eine Verspanneinheit mit einem Stellglied auf, um den Kupplungsbereich klemmend zu halten, so dass bezogen auf die Halterichtung eine lösbare reibschlüssige Verbindung erzeugbar ist. Wenigstens ein beweglich gehaltenes Verspannelement ist vorgesehen, das mit einer einstellbaren Kraft gegen den Kupplungsbereich anpressbar ist. Eine erste Kraft und eine zweite Kraft sind einstellbar, um die erste Haltekraft und die zweite Haltekraft zu erzeugen.

Gemäß einem Beispiel ragt in einem Haltezustand das freie Ende des Übertragungselements mit dem Kupplungsbereich in einen ersten Bereich der Aufnahme hinein und die Aufnahme weist im Anschluss an den ersten Bereich einen zweiten Bereich auf, in den der Kupplungsbereich bei einer Überlastsituation verschiebbar ist.

In einer Option weist die Verspanneinheit wenigstens ein Verspannelement auf, das mit einer Exzenterscheibe gehalten ist, die über ein Stellglied einstellbar ist, um verschiedene Haltekräfte zur Verfügung zu stellen.

In einer anderen Option weist die Verspanneinheit zwei beweglich gehaltene Verspannelemente auf, die beide mit einer Verstellscheibe bewegbar sind, die über ein Stellglied einstellbar ist, um verschiedene Haltekräfte zur Verfügung zu stellen.

Gemäß einem Beispiel ist das freie Ende des Übertragungselements mit einem sich aufweitenden Kupplungsbereich ausgebildet und wobei die Aufnahme weist wenigstens zwei bewegliche Halteelemente auf, um den Kupplungsbereich wenigstens teilweise zu umgreifen, so dass bezogen auf die Halterichtung eine lösbare formschlüssige Verbindung erzeugbar ist. Die zwei beweglichen Halteelemente wirken mit einer einstellbaren Kraft auf den Kupplungsbereich. Mit einem Stellglied sind eine erste Kraft und eine zweite Kraft einstellbar, um die erste Haltekraft und die zweite Haltekraft zu erzeugen. Die Halteelemente sind mit dem Stellglied in einer Löserichtung bewegbar, um die Haltekraft zu lösen. Die erste und die zweite Kraft sind so ausgebildet, dass die Aufnahme der Kupplungsbereich bei einer Überlastsituation frei gibt.

Gemäß der Erfindung ist auch ein Kraftfahrzeugtürmodul vorgesehen. Das Kraftfahrzeugtürmodul weist ein Aufstellmodul nach einem der vorhergehenden Beispiele und eine Tragstruktur einer Kraftfahrzeugtür auf. Eines aus der Gruppe von der Aufstellvorrichtung und der Halterung ist an der Tragstruktur gehalten. Das andere aus der Gruppe von der Aufstellvorrichtung und der Halterung ist zur Befestigung an einem Karosseriebereich des Kraftfahrzeugs ausgebildet.

Der Aktuator ist beispielsweise ein elektrischer Aktuator, beispielsweise als linear betreibbarer elektromagnetischer Aktuator (elektromagnetisches Stellglied) oder als rotatorisch betreibbarer elektromagnetischer Aktuator (Elektromotor).

Gemäß einem Aspekt der Erfindung ist ein Aufsteller vorgesehen, der die Fahrzeugtür in aufgestelltem Zustand auch lösbar halten kann.

### KURZE BESCHREIBUNG DER ZEICHNUNGEN

Nachfolgend wird anhand der beigefügten Zeichnungen näher auf Ausführungsbeispiele der Erfindung eingegangen.
- **Fig. 1**: zeigt ein Beispiel eines Aufstellmoduls für eine Kraftfahrzeugtür in einer schematischen Skizze.
- **Fig. 2**: zeigt ein Beispiel eines Aufstellmoduls für eine Kraftfahrzeugtür in einer perspektivischen Ansicht.
- **Fig. 3**: zeigt das Aufstellmodul aus Fig. 2 mit ausgefahrenem Übertragungselement.
- **Fig. 4**: zeigt das Aufstellmodul aus Fig. 2 und Fig. 3A in verschiedenen Stellungen während des Ablaufs eines Öffnungsvorgangs einer Kraftfahrzeugtür.
- **Fig. 5**: zeigt das Aufstellmodul aus Fig. 2 und Fig. 3A in verschiedenen Stellungen während des Ablaufs eines Zuzieh- bzw. Schließvorgangs einer Kraftfahrzeugtür.
- **Fig. 6**: zeigt das Aufstellmodul aus Fig. 2 im Detail in einer eingefahrenen Position.
- **Fig. 7**: zeigt das Aufstellmodul aus Fig. 6 in einer ausgefahrenen Position mit gehaltener Fahrzeugtür und mit einem Lösemechanismus.
- **Fig. 8A**: zeigt ein Beispiel des Übertragungselements im Detail mit gelöster Halterung der Fahrzeugtür.
- **Fig. 8B**: zeigt das Übertragungselement aus Fig. 8A mit gehaltener Fahrzeugtür.
- **Fig. 9A**: zeigt ein weiteres Beispiel des Übertragungselements in einer eingefahrenen Position.
- **Fig. 9B**: zeigt das Übertragungselement aus Fig. 9A in einer ausgefahrenen Position mit einem weiteren Beispiel für einen alternativen Lösemechanismus.
- **Fig. 10**: zeigt ein weiteres Beispiel des Übertragungselements in einer ausgefahrenen Position mit einem alternativen Lösemechanismus.
- **Fig. 11**: zeigt ein weiteres Beispiel des Übertragungselements in einer ausgefahrenen Position mit einem weiteren alternativen Lösemechanismus.
- **Fig. 12**: zeigt ein alternatives Beispiel einer Aufnahme zum temporären Halten eines ausfahrenden freien Endes des Übertragungselements.
- **Fig. 13**: zeigt die Aufnahme aus Fig. 12 in verschiedenen Situationen in Bezug auf das freie Ende des Übertragungselements.
- **Fig. 14**: zeigt eine schematische Darstellung eines weiteren Beispiels einer Aufnahme zum temporären Halten eines ausfahrenden freien Endes des Übertragungselements.
- **Fig. 15**: zeigt eine schematische Darstellung eines anderen Beispiels einer Aufnahme zum temporären Halten eines ausfahrenden freien Endes des Übertragungselements.
- **Fig. 16**: zeigt ein Beispiel eines Kraftfahrzeugtürmoduls.
- **Fig. 17**: zeigt ein Beispiel eines nicht beanspruchten

Verfahrens zum Bewegen einer Kraftfahrzeugtür.

### DETAILLIERTE BESCHREIBUNG VON AUSFÜHRUNGSFORMEN

Fig. 1 zeigt ein Beispiel eines Aufstellmoduls 10 für eine Kraftfahrzeugtür in einer schematischen Skizze. Das Aufstellmodul 10 weist eine Aufstellvorrichtung 12 mit einer Aktuatoreinheit 14 und einem Übertragungselement 16 auf. Die Aktuatoreinheit 14 ist ausgebildet, das Übertragungselement 16 zwischen einer eingefahrenen Position P1 und einer wenigstens teilweise ausgefahrenen Position P2 zu bewegen. Das Übertragungselement 16 ist ausgebildet, beim Bewegen in die wenigstens teilweise ausgefahrene Position P2 über ein freies Ende 18 des Übertragungselements eine Aufstellkraft FA für eine Kraftfahrzeugtür von der Aktuatoreinheit 14 zu übertragen. Das Übertragungselement 16 ist translatorisch beweglich ausgebildet. Die Aufstellvorrichtung 12 kann an der Kraftfahrzeugtür oder der Karosserie befestigt werde. Eine Halterung 20 kann an der Karosserie oder der Kraftfahrzeugtür befestigt werden. Das freie Ende des Übertragungselements 16 kann mit der Kraftfahrzeugtür bzw. der Karosserie über die Halterung temporär verbunden werden, um die Kraftfahrzeugtür wenigstens in einer aufgestellten Position lösbar zu halten.

In Fig. 1 ist mit einer gestrichelten Linie 22 eine Fahrzeugtür angedeutet. In dem Beispiel ist das Aufstellmodul 10 an der Karosserie befestigt und die Halterung 20 ist an der Fahrzeugtür befestigt.

In einem Beispiel ist das Übertragungselement als translatorisch beweglicher Riegel ausgebildet, der in der ausgefahrenen Position mit einem ausgefahrenen Bereich in einer Ausfahrrichtung angeordnet ist, um in dieser Position mit einem freien Ende die Aufstellkraft in eine Aufstellrichtung zu übertragen.

Die eingefahrene Position kann auch als erste Position, Einfahrposition oder Verstauposition bezeichnet werden. Die ausgefahrene Position kann auch als zweite Position, Aufstellposition, Ausfahrposition oder Ausstellposition bezeichnet werden. Die ausgefahrene Position kann auch als Präsentationsposition bezeichnet werden.

Die Präsentationsposition kann auch als Spaltposition oder Greifposition bezeichnet werden, in der ein Nutzer die Fahrzeugtür manuell in eine weiter, zum Beispiel vollständig geöffnete Position zu bewegen. Dies bietet sich zum Beispiel bei Fahrzeugtüren an, die keinen äußeren Türgriff aufweisen.

Fig. 2 zeigt ein weiteres Beispiel eines Aufstellmoduls für eine Kraftfahrzeugtür in einer perspektivischen Ansicht. Das Aufstellmodul weist einen primären Elektromotor 50 für die Aktuatoreinheit 14 auf. Ein Getriebe 52 weist mehrere Zahnräder auf, von denen eins als ein Zahnrad 54 zum Antreiben des Übertragungselements 16 ausgebildet ist.

In einem Beispiel ist das Übertragungselement 16 als translatorisch beweglicher Riegel 56 ausgebildet, der in der ausgefahrenen Position mit einem ausgefahrenen Bereich 58 (siehe Fig. 3A) in einer Ausfahrrichtung angeordnet ist, um in dieser Position mit einem freien Ende 60 die Aufstellkraft in eine Aufstellrichtung zu übertragen.

In Fig. 2 ist die Halterung 20 mit Abstand zu dem Aufstellmoduls 10 gezeigt.

In einer Option ist ein lösbarer Haltemechanismus 62 vorgesehen, so dass das Übertragungselement 16 mit der Halterung 20 mittels einer Haltekraft temporär verbindbar ist, die an dem anderen aus der Gruppe von Kraftfahrzeugtür und Karosserie befestigbar ist. Der lösbare Haltemechanismus ist ausgebildet, in der aufgestellten Position der Fahrzeugtür die Haltekraft zu lösen, um die Fahrzeugtür für ein weiteres Öffnen freizugeben.

Das Übertragungselement 16 ist auch ausgebildet, beim Bewegen von einer ausgefahrenen Position in die eingefahrene Position eine Zuziehkraft für die Kraftfahrzeugtür von der Aktuatoreinheit 14 zu übertragen. Der lösbare Haltemechanismus 62 weist eine einstellbare Haltekraft mit wenigstens einer ersten Haltekraft und einer zweiten Haltekraft auf. Die zweite Haltekraft ist größer als die erste Haltekraft. Die erste Haltekraft ist ausgebildet, um die Kraftfahrzeugtür in der aufgestellten Position gegen ein unbeabsichtigtes weiteres Öffnen der Kraftfahrzeugtür zu halten. Die zweite Haltekraft ist ausgebildet, um ein Zuziehen der Kraftfahrzeugtür zu ermöglichen. Der lösbare Haltemechanismus 62 ist ausgebildet, wenigstens von der ersten Haltekraft zur zweiten Haltekraft zu wechseln und umgekehrt.

Das Lösen der Haltekraft ist als Option vorgesehen.

In einer Option ist vorgesehen, dass das Zuziehen der Kraftfahrzeugtür ein Bewegen der Kraftfahrzeugtür in eine Vorrastposition eines Türschlosses der Kraftfahrzeugtür und ein weiteres Bewegen und dabei Andrücken der Fahrzeugtür gegen eine Türdichtung und Bewegen der Kraftfahrzeugtür in eine Hauptrastposition des Türschlosses umfasst. Die Einstellbarkeit der ersten Haltekraft und der zweiten Haltekraft ist als Option vorgesehen.

Fig. 3 zeigt das Aufstellmodul aus Fig. 2 mit ausgefahrenem Übertragungselement 16. In dieser Position ist die Halterung 20 durch das Übertragungselement 16 gehalten, beispielsweise gegen ein unbeabsichtigtes weiteres Öffnen, zum Beispiel wenn das Fahrzeug schräg steht oder ein durch Wind bedingtes Aufschlagen der Fahrzeugtür. Um die Fahrzeugtür weiter öffnen zu können, kann die Halterung gelöst werden. Die Halterung 20 kann auch derart gehalten sein, dass die Haltekraft nur gering ist, und der Nutzer die Fahrzeugtür manuell aus der Halterung drücken kann. Die in dieser Position gehaltene Fahrzeugtür kann mit dem Übertragungselement 16 auch wieder zugezogen werden. Dazu kann beispielsweise zumindest für den Bereich, wenn die Fahrzeugtür gegen eine umlaufende Türdichtung angepresst wird, eine zweite, höhere Haltekraft zur Verfügung gestellt werden.

Fig. 4 zeigt das Aufstellmodul aus Fig. 2 und Fig. 3A in verschiedenen Stellungen während des Ablaufs eines Öffnungsvorgangs einer Kraftfahrzeugtür (von oben nach unten betrachtet): Zunächst ist eine Ausgangslage gezeigt, bei der sich das Übertragungselement 16 in einem eingefahrenen Zustand befindet. Die Halterung 20 ist mit Abstand angeordnet. Die Fahrzeugtür (nicht gezeigt) befindet sich in einer geschlossenen oder zumindest angelehnten Position. / Als nächstes fährt das Übertragungselement 16 geringfügig aus, um an der Halterung 20 zumindest anzuliegen. Die Fahrzeugtür befindet sich weiter in der geschlossenen oder angelehnten Position. / Danach wird die Halterung 20 gehalten, zum Beispiel umgriffen, um dann mit dem Aufstellvorgang zu beginnen, wobei sich die Fahrzeugtür von der geschlossenen oder angelehnten Position in die leicht geöffnete oder ausgestellte Position bewegt. / In einer ausgestellten Stellung ist die Halterung und damit die Fahrzeugtür an dem Übertragungselement 16 gehalten. Die Fahrzeugtür befindet sich in der leicht geöffneten oder ausgestellten Position. / Die Halterung kann jetzt für ein weiteres Öffnen freigegeben werden. Die Fahrzeugtür kann von der ausgestellten Position in eine weiter geöffnete Position bewegt werden. / Das Übertragungselement 16 kann anschließend eingefahren werden.

Fig. 5 zeigt das Aufstellmodul aus Fig. 2 und Fig. 3A in verschiedenen Stellungen während des Ablaufs eines Zuzieh- bzw. Schließvorgangs einer Kraftfahrzeugtür (von oben nach unten betrachtet): Zunächst ist eine Ausgangslage gezeigt, bei der sich das Übertragungselement 16 in einem eingefahrenen Zustand befindet. Die Fahrzeugtür ist zum Beispiel in einer weiter geöffnete Position angeordnet. / Als nächstes fährt das Übertragungselement 16 aus, um mit der Halterung 20 der Fahrzeugtür in Eingriff zu gelangen. Die Fahrzeugtür ist in der leicht geöffneten oder ausgestellten Position angeordnet. / Danach wird die Halterung 20 von dem Übertragungselement 16 gehalten, zum Beispiel umgriffen, um dann mit dem Zuziehvorgang zu beginnen, bei dem die Fahrzeugtür langsam in die geschlossene Position gebracht wird. / In der eingefahrenen Stellung wird die Halterung gelöst und das Übertragungselement 16 vollständig eingefahren. Die Fahrzeugtür befindet sich in der geschlossenen Position.

Fig. 6 zeigt das Aufstellmodul aus Fig. 2 im Detail in einer eingefahrenen Position. Fig. 7 zeigt das Aufstellmodul aus Fig. 6 in einer ausgefahrenen Position mit gehaltener Fahrzeugtür und mit einem Lösemechanismus. In einer ersten Option ist vorgesehen, dass die Halterung 20 als Dorn 102 mit einem aufgeweiteten Ende 104 ausgebildet ist. Der Dorn 102 ist beispielsweise an einer Platte befestigt, die zum Beispiel mit Schrauben an der Fahrzeugtür oder einem Karosseriebereich befestigt werden kann.

Der lösbare Haltemechanismus 62 weist am freien Ende des Übertragungselements 16 wenigstens einen beweglichen Greifarm 106 auf, um das aufgeweitete Ende 104 des Dorns 102 in Zuziehrichtung zu hintergreifen. In dem Übertragungselements 16 ist ein Betätigungselement 108 für den wenigstens einen beweglichen Greifarm 106 angeordnet ist, das im Bereich eines dem freien Ende gegenüberliegenden Endes 110 des Übertragungselements 16 mit einem Lösestellglied 112 in Eingriff bringbar ist, um mit dem Lösestellglied 112 den wenigstens einen beweglichen Greifarm 106 in eine Lösestellung für den Dorn 102 zu bewegen.

In einem Beispiel ist vorgesehen, dass das Lösestellglied ein Lösehebel 114 ist, der mit einem separaten Aktuator bewegbar ist, um den Dorn 102 freizugeben. Der Lösehebel 114 kann mit dem Betätigungselement 108 in Eingriff gebracht werden, wenn das Übertragungselement 16 in der ausgefahrenen Position ist.

Das Betätigungselement 108 ist als Option vorgesehen. In einer Alternative ist ein Stellglied für den wenigstens einen beweglichen Greifarm 106 vorgesehen, das in dem Übertragungselement 16 angeordnet ist, beispielsweise im Bereich des ausfahrenden Endes.

In dem gezeigten Beispiel weist der lösbare Haltemechanismus zwei bewegliche Greifarme 106 auf, die das aufgeweitete Ende des Dorns von zwei Seiten umgreifen.

Das Lösestellglied 112 ist zum Beispiel als längsverlaufender Stab oder Pin 113 ausgebildet, der an seinem hinteren Ende einen Betätigungsvorsprung 116 hat. Der Pin 113 ist an seinem hinteren Ende in einer Aufnahme 115 gehalten, die in der eingeschobenen Position des Pins 113 einen Anschlag bildet. Die Aufnahme 115 bildet eine Führung für das Ende des Pins 113.

In ausgefahrenem Zustand des Übertragungselements 16 befindet sich der Betätigungsvorsprung 114 in einem Eingriffsbereich eines Steuerhebels 118, der von einem zweiten Antrieb 120 bewegt wird. Der Steuerhebel 116 ist schwenkbar gelagert und kann über einen Getriebehebel 122 bewegt werden. Der Getriebehebel 122 wird zum Beispiel von einer drehbar vom zweiten Antrieb 120 angetriebenen Scheibe verschwenkt. Durch Eingriff des Steuerhebels 118 kann der Betätigungsvorsprung 116 und damit das Lösestellglied 112 in Längsrichtung bewegt werden, um den wenigstens einen beweglichen Greifarm 106 zu bewegen. Zum Beispiel kann der wenigstens eine bewegliche Greifarm 106 in eine gelöste Stellung bewegt werden, um die Halterung freizugeben.

Fig. 8A zeigt das Übertragungselement 16 im Detail mit gelöstem Halt der Halterung 20. Fig. 8B zeigt das Übertragungselement 16 in einer Stellung, in der die Halterung 20 durch den wenigstens einen beweglichen Greifarm 106 gehalten ist.

Fig. 9A zeigt ein weiteres Beispiel des Übertragungselements 16 in einer eingefahrenen Position. Fig. 9B zeigt das Übertragungselement aus Fig. 9A in einer ausgefahrenen Position mit einem weiteren Beispiel für einen alternativen Lösemechanismus. Als Beispiel ist in Fig. 9A und Fig. 9B vorgesehen, dass das Lösestellglied ein Lösehebel 140 ist, der an dem Übertragungselement 16 vorgesehen ist und durch einen feststehenden Anschlag 142 bewegbar ist, um den Dorn 102 freizugeben. Der Lösehebel 140 liegt an dem Anschlag an, wenn das Übertragungselement 16 in der ausgefahrenen Position ist. Durch das Anliegen bewirkt der Lösehebel 140 eine längsgerichtete Bewegung des Stabs, d.h. des Pins 113, der in der Folge den wenigstens einen beweglichen Greifarm 106 bewegt, zum Beispiel, um die Halterung 102 freizugeben; oder um die Haltekraft zu variieren.

Für die längsgerichtete Bewegung des Stabs umgreift der Lösehebel 140 einen Bereich des Stabs, der durch zwei Anschläge 144 begrenzt ist, so dass eine Schwenkbewegung des Lösehebels 140 eine Translation des Stabs bewirkt.

Fig. 10 zeigt ein weiteres Beispiel des Übertragungselements 16 in einer ausgefahrenen Position mit einem alternativen Lösemechanismus. Das Lösestellglied ist ein Lösehebel 160, der an dem Übertragungselement 16 vorgesehen ist und durch einen beweglichen Anschlag 162 bewegbar ist, um den Dorn 102 freizugeben. Der bewegliche Anschlag 162 ist mit einem separaten Antrieb 164 bewegbar, um den Dorn 102 freizugeben. Der bewegliche Anschlag 162 kann mit dem Lösehebel in einem Bereich in Eingriff gebracht werden, wenn das Übertragungselement 16 ausgefahren wird und/oder wenn es sich in der ausgefahrenen Position befindet. Der Lösehebel 160 bewirkt eine längsgerichtete Verschiebung des Stabs, d.h. des Pins 113. Mit dieser Bewegung kann der Halt der Halterung 20 am vorderen Ende des Übertragungselements 16 eingestellt werden.

Der bewegliche Anschlag 162 wird beispielsweise durch einen Riegel 166 gebildet, der an wenigstens zwei Punkten mit verschwenkbaren Halterungen 168 gehalten ist und eine rotatorisch-translatorische Bewegung ausführen kann. Der bewegliche Anschlag 162 kann auch als Stell-/Schaltelement bezeichnet werden. Die Bewegung des beweglichen Anschlags 162 kann beispielsweise mit einem von einem Motor 170 angetriebenen Schneckenrad 172 erfolgen, das einen Nocken 174 aufweist, um an dem beweglichen Anschlag 162 anzuliegen und diesen zu bewegen.

Da sich der bewegliche Anschlag 162 über einen Bereich in der Richtung der Bewegung des Übertragungselements 16 erstreckt, ist es möglich, den Halt der Halterung 20 auch kontinuierlich in Zwischenpositionen des Übertragungselements 16 einzustellen, d.h. zu ändern.

Fig. 11 zeigt ein weiteres Beispiel des Übertragungselements in einer ausgefahrenen Position mit einem weiteren alternativen Lösemechanismus. Das Lösestellglied ist ein Lösehebel 180, der an dem Übertragungselement 16 vorgesehen ist und der von einem Anschlag 182 aus einer Vielzahl von Anschlägen 184 bewegbar ist, um den Dorn freizugeben. Die Vielzahl von Anschlägen 184 ist an einem beweglichen Riegel 166 angeordnet, der senkrecht zur Ausfahrrichtung des Übertragungselements in Richtung des Lösehebels bewegbar ist, um einen der Anschläge in Eingriff mit dem Lösehebel zu bringen, um durch Bewegung des Übertragungselements Lösehebel zu betätigen.

Der bewegliche Riegel ist kammartig ausgeführt und beispielsweise nach oben oder seitlich verschieblich gelagert, d.h. in Fig. 11 in x- oder z-Richtung. Durch Bewegen hin zu dem Übertragungselement 16 gelangt die Kammstruktur in den Eingriffsbereich des Lösehebels. Der am nächsten liegende Anschlag kommt dann bei einer Bewegung des Übertragungselements mit dem Lösehebel in Eingriff und bewirkt, dass der Antrieb außer Eingriff mit dem Übertragungselement gelangt.

Der Lösehebel 180 bewirkt eine längsgerichtete Verschiebung des Stabs, d.h. des Pins 113. Mit dieser Bewegung kann der Halt der Halterung 20 am vorderen Ende des Übertragungselements 16 eingestellt werden.

Da sich der Anschlag aus einer Vielzahl von Anschlägen 184 über einen Bereich in der Richtung der Bewegung des Übertragungselements 16 erstreckt, ist es möglich, den Halt der Halterung 20 auch in geringfügig beabstandeten Zwischenpositionen des Übertragungselements 16 einzustellen, d.h. zu ändern.

Gemäß einem Beispiel weist die Halterung eine Aufnahme auf, bzw. ist als Aufnahme 24 ausgebildet, zum temporären Halten des ausfahrenden freien Endes des Übertragungselements 16, wobei das freie Ende einen Kupplungsbereich 25 aufweist, der ausgebildet ist, wenigstens teilweise in die Aufnahme hineinzuragen.

Fig. 12 zeigt ein Beispiel der Aufnahme 24 zum temporären Halten eines ausfahrenden freien Endes des Übertragungselements 16. Fig. 13 zeigt die Aufnahme aus Fig. 12 in verschiedenen Situationen in Bezug auf das freie Ende des Übertragungselements 16.

In dem Beispiel aus Fig. 12 und Fig. 13 ist vorgesehen, dass der Kupplungsbereich 25 an dem freien Kettenende mit einem sich aufweitenden Kupplungsbereich 302 ausgebildet ist und die Aufnahme 24 wenigstens zwei bewegliche Halteelemente 304 aufweist, um den Kupplungsbereich 302 wenigstens teilweise zu umgreifen, so dass bezogen auf die Halterichtung eine lösbare formschlüssige Verbindung erzeugt werden kann. Die zwei beweglichen Halteelemente 304 wirken mit einer einstellbaren Kraft auf den Kupplungsbereich 302. Mit einem Stellglied 306 können eine erste Kraft und eine zweite Kraft eingestellt werden, um die erste Haltekraft und die zweite Haltekraft zu erzeugen. Die Halteelemente 304 sind mit dem Stellglied 306 in einer Löserichtung bewegbar, um die Haltekraft zu lösen. Die erste und die zweite Kraft sind so ausgebildet, dass die Aufnahme 24 den Kupplungsbereich 302 bei einer Überlastsituation frei gibt.

Fig. 13 zeigt die Aufnahme 24 aus Fig. 5 in unterschiedlichen Haltezuständen: In der linken Darstellung ist der Kupplungsbereich 302 noch außerhalb des Wirkungsbereichs der zwei beweglichen Halteelemente 304. / In der von links aus gesehen zweiten Darstellung ist der Kupplungsbereich 302 im Wirkungsbereichs der zwei beweglichen Halteelemente 304, die mit der zweiten Haltekraft auf den Kupplungsbereich einwirken. In dieser Anordnung ist das freie Kettenende fest gehalten. / In der von links aus gesehen dritten Darstellung ist der Kupplungsbereich 302 im Wirkungsbereichs der zwei beweglichen Halteelemente 304, diese sind jedoch nur mit der ersten Haltekraft gehalten und die Verbindung kann gelöst werden, zum Beispiel um die Fahrzeugtür mit der Hand weiter zu öffnen. / In der rechten Darstellung ist angedeutet, dass sich der Kupplungsbereich 302 von den zwei beweglichen Halteelemente 304 löst.

In einem Beispiel ist die Aufnahme 24 ausgebildet, in der Präsentationsposition von der ersten Haltekraft zur zweiten Haltekraft zu wechseln und die Fahrzeugtür in eine geschlossene Position zuzuziehen. In einem weiteren Beispiel ist die Aufnahme 24 ausgebildet, in der geschlossenen Position die zweite Haltekraft zu lösen.

In einem Beispiel ist die Aufnahme 24 ausgebildet, in der geschlossenen Position von der gelösten Kraft in die erste Haltekraft zu wechseln, um die Fahrzeugtür in die Präsentationsposition zu bewegen, d.h. aufzustellen.

Beispielsweise sind die beweglichen Halteelemente 304 in einer Halterichtung federbelastet gehalten, um die erste Haltekraft zur Verfügung zu stellen. Für die zweite Haltekraft ist eine Arretierung der beweglichen Halteelemente durch ein Stellglied temporär einstellbar. Die Halteelemente 304 sind mit dem Stellglied in einer Löserichtung entgegen der ersten und zweiten Kraft bewegbar, um die Haltekraft zu lösen.

In einem anderen Beispiel wird die zweite Haltekraft durch eine Federbelastung zur Verfügung gestellt, und das Stellglied wird verwendet, um zur Erzeugung der ersten Haltekraft die zweite Haltekraft abzuschwächen, d.h. dieser entgegen zu wirken.

In einem Beispiel wird für die erste Haltekraft statt oder in Ergänzung zu der Federbelastung das Stellglied verwendet, um die erste Haltekraft zu erzeugen.

In einem Beispiel ist vorgesehen, dass die beweglichen Halteelemente 304 mit einer definierten Elastizität ausgebildet sind, um bei einer Überlastsituation den Kupplungsbereich freizugeben, beispielsweise, um beim Zuziehen einen Einklemmschutz zur Verfügung zu stellen. Das Freigeben des Kupplungsbereichs bei einer Überlastsituation ist als Option vorgesehen.

Fig. 14 zeigt eine schematische Darstellung eines weiteren Beispiels einer Aufnahme zum temporären Halten eines ausfahrenden freien Endes des Übertragungselements. Fig. 15 zeigt eine schematische Darstellung eines anderen Beispiels einer Aufnahme zum temporären Halten eines ausfahrenden freien Endes des Übertragungselements.

Fig. 14 zeigt das freie Kettenende mit einem Kupplungsbereich 308, der ausgebildet ist, wenigstens teilweise in die Aufnahme 24 hineinzuragen. Die Aufnahme 24 weist wenigstens eine Verspanneinheit 310 mit einem Stellglied 312 auf, um den Kupplungsbereich 308 klemmend zu halten, so dass bezogen auf die Halterichtung eine lösbare reibschlüssige Verbindung erzeugbar ist. Wenigstens ein beweglich gehaltenes Verspannelement 314 ist vorgesehen, das mit einer einstellbaren Kraft gegen den Kupplungsbereich 308 anpressbar ist. Dabei sind eine erste Kraft und eine zweite Kraft einstellbar, um die erste Haltekraft und die zweite Haltekraft zu erzeugen.

In einem Beispiel presst das Stellglied das Verspannelement 312 mit einem Federelement 316 gegen den Kupplungsbereich an. Das gegenüberliegende Verspannelement ist zum Beispiel fest. Ein erster Doppelpfeil 311 deutet das Einstellen des beweglichen Verspannelements 312 an. Ein zweiter Doppelpfeil 313 deutet das Anpressen durch das Federelement 316 an.

In einem Beispiel ist vorgesehen, dass in einem Haltezustand das freie Ende des Übertragungselements mit dem Kupplungsbereich in einen ersten Bereich 320 der Aufnahme hineinragt und die Aufnahme im Anschluss an den ersten Bereich einen zweiten Bereich 322 aufweist, in den der Kupplungsbereich bei einer Überlastsituation verschiebbar ist. Die Ausbildung des zweiten Bereichs als Überlastkupplungsfunktion ist als Option vorgesehen. Der zweite Bereich kann auch als Mehrbauraum bezeichnet werden. Ein erster Pfeil 309 deutet das Einführen des Kupplungsbereichs 308 in den ersten Bereich 320 an.

Eine Überlast in Schließrichtung der Fahrzeugtür kann durch vorgesehenen Mehrbauraum im Aufnahmeelement ermöglicht werden. Dadurch wird ein Durchrutschen des Aufstellelements bei Überlast ermöglicht. Der zweite Bereich bildet eine Überlastkupplung in Schließrichtung der Fahrzeugtür. In Öffnungsrichtung ist durch die bauartbedingte kraftschlüssige Verbindung eine Überlastkupplung integriert.

Fig. 14 zeigt ein Beispiel, bei dem die Verspanneinheit wenigstens ein Verspannelement aufweist, das mit einer Exzenterscheibe 324 gehalten ist, die über ein Stellglied 326 einstellbar ist, um verschiedene Haltekräfte zur Verfügung zu stellen. Das Stellglied 326 weist zum Beispiel einen Motor auf, der über Getriebeelemente die Exzenterscheibe 324 bewegt, die auf das Federelement 316 einwirkt. Ein erster Rotationsdoppelpfeil 315 deutet das Einstellen durch die Exzenterscheibe 324 an.

Fig. 15 zeigt ein Beispiel, bei dem die Verspanneinheit zwei beweglich gehaltene Verspannelemente 328 aufweist, die beide mit einer Verstellscheibe 330 bewegbar sind, die über ein Stellglied 332 einstellbar ist, um verschiedene Haltekräfte zur Verfügung zu stellen. Das Stellglied 332 weist zum Beispiel einen Motor auf, der über Getriebeelemente die Verstellscheibe 330 bewegt. Zwei Doppelpfeile 317 deuten das Einstellen der beweglichen Verspannelemente 328 an. Ein zweiter Rotationsdoppelpfeil 319 deutet das Einstellen durch die Verstellscheibe 330 an. In Fig. 15 sind noch zwei Anschläge 334 angedeutet.

In einem Beispiel ist vorgesehen, dass die Fahrzeugtür am Hang durch das Eintauchen des Aufstellelements und das anschließende Verspannen mit Hilfe einer vorgespannten Exzenterscheibe gehalten wird.

In einem Beispiel ist vorgesehen, dass die Fahrzeugtür am Hang durch das Eintauchen des Aufstellelements und das anschließende Verspannen mit Hilfe einer Scheibe gehalten wird, welche über einen Antrieb und einer Scheibe eine translatorische Verstellung der Verspannelemente ermöglicht und so eine kraftschlüssige Verbindung zwischen diesen herstellt.

Fig. 16 zeigt ein Beispiel eines Kraftfahrzeugtürmoduls 400. Das Kraftfahrzeugtürmodul 400 weist ein Beispiel 402 des Aufstellmoduls 10 nach einem der vorhergehenden Beispiele auf und eine Tragstruktur 404 einer Kraftfahrzeugtür. Die Aufstellvorrichtung 12 oder die Aufnahme 20 ist an der Tragstruktur gehalten. Das andere der beiden, d.h. die Aufnahme 20 oder die Aufstellvorrichtung 12, ist zur Befestigung an einem Karosseriebereich 406 des Kraftfahrzeugs ausgebildet. Die Tragstruktur 404 der Kraftfahrzeugtür ist mit einer gestrichelten Linie angedeutet.

In dem gezeigten Beispiel ist die Halterung 20 an der Tragstruktur 404 der Fahrzeugtür gehalten und die Aufstellvorrichtung 12 ist an dem Karosseriebereich 406 des Kraftfahrzeugs befestigt, zum Beispiel im Bereich der B-Säule oder im unteren Rahmenbereich der Türöffnung.

In einem anderen Beispiel ist die Aufstellvorrichtung 12 an der Tragstruktur 404 der Fahrzeugtür gehalten und die Halterung 20 ist an dem Karosseriebereich 406 des Kraftfahrzeugs befestigt.

Das Aufstellmodul ist zusätzlich zu einem Kraftfahrzeugtürschloss vorgesehen.

Fig. 17 zeigt ein Beispiel eines nicht beanspruchten Verfahrens 500 zum Bewegen einer Kraftfahrzeugtür. Das Verfahren 500 weist die folgenden Schritte auf:
- In einem ersten Schritt 502, auch als Schritt a) bezeichnet, wird eine Antriebskraft für die Bewegung einer Kraftfahrzeugtür erzeugt.
- In einem zweiten Schritt 504, auch als Schritt b) bezeichnet, wird die Antriebskraft auf ein als translatorisch bewegliches Übertragungselement übertragen, wobei das Übertragungselement zwischen einer eingefahrenen Position und einer wenigstens teilweise ausgefahrenen Position bewegt werden kann.
- In einem dritten Schritt 506, auch als Schritt c) bezeichnet, erfolgt ein Ein- oder Ausfahren des Übertragungselements.
- In einem vierten Schritt 508, auch als Schritt d) bezeichnet, wird die Bewegungskraft zwischen der Kraftfahrzeugtür und einer Türhaltestruktur aufgebracht.
- In einem fünften Schritt 510, auch als Schritt e) bezeichnet, wird die Kraftfahrzeugtür in Relation zu der Türhaltestruktur bewegt, wobei die Kraftfahrzeugtür wenigstens in einer aufgestellten Position lösbar gehalten ist.

Die Schritte erfolgen zum Beispiel nahezu zeitgleich.

Die oberhalb beschriebenen Ausführungsbeispiele können in unterschiedlicher Art und Weise kombiniert werden.

Ergänzend ist darauf hinzuweisen, dass "umfassend" keine anderen Elemente ausschließt und "eine" oder "ein" keine Vielzahl ausschließt. Ferner sei darauf hingewiesen, dass Merkmale, die mit Verweis auf eines der obigen Ausführungsbeispiele beschrieben worden sind, auch in Kombination mit anderen Merkmalen anderer oben beschriebener Ausführungsbeispiele verwendet werden können. Bezugszeichen in den Ansprüchen sind nicht als Einschränkung anzusehen.

## Patentansprüche

1. Ein Aufstellmodul (10) für eine Kraftfahrzeugtür, das Aufstellmodul aufweisend eine Aufstellvorrichtung (12) mit:
- einer Aktuatoreinheit (14); und
- einem Übertragungselement (16);
wobei die Aktuatoreinheit (14) ausgebildet ist, das Übertragungselement (16) zwischen einer eingefahrenen Position (P1) und einer wenigstens teilweise ausgefahrenen Position (P2) zu bewegen;
wobei das Übertragungselement (16) ausgebildet ist, beim Bewegen in die wenigstens teilweise ausgefahrene Position (P2) über ein freies Ende (18) des Übertragungselements (16) eine Aufstellkraft für eine Kraftfahrzeugtür von der Aktuatoreinheit (14) zu übertragen;
wobei das Übertragungselement (16) translatorisch beweglich ausgebildet ist;
wobei die Aufstellvorrichtung (12) an einem aus der Gruppe von Kraftfahrzeugtür und Karosserie befestigbar ist, und eine Halterung (20) mit dem anderen aus der Gruppe von Kraftfahrzeugtür und Karosserie befestigbar ist; und
wobei das freie Ende des Übertragungselements (16) mit dem anderen aus der Gruppe von Kraftfahrzeugtür und Karosserie über die Halterung (20) temporär verbindbar ist, um die Kraftfahrzeugtür wenigstens in einer aufgestellten Position lösbar zu halten;
wobei ein lösbarer Haltemechanismus (62) vorgesehen ist, so dass das Übertragungselement (16) mit der Halterung mittels einer Haltekraft temporär verbindbar ist, die an dem anderen aus der Gruppe von Kraftfahrzeugtür und Karosserie befestigbar ist; wobei der lösbare Haltemechanismus (62) ausgebildet ist, in der aufgestellten Position der Fahrzeugtür die Haltekraft zu lösen, um die Fahrzeugtür für ein weiteres Öffnen freizugeben; und
wobei das Übertragungselement (16) ausgebildet ist, beim Bewegen von einer ausgefahrenen Position (P2) in die eingefahrene Position (P1) eine Zuziehkraft für die Kraftfahrzeugtür von der Aktuatoreinheit (14) zu übertragen;
wobei der lösbare Haltemechanismus (62) ausgebildet ist eine einstellbare Haltekraft mit wenigstens einer ersten Haltekraft und einer zweiten Haltekraft zur Verfügung zu stellen; wobei die zweite Haltekraft größer als die erste Haltekraft ist; wobei die erste Haltekraft ausgebildet ist, um die Kraftfahrzeugtür in der aufgestellten Position gegen ein unbeabsichtigtes weiteres Öffnen der Kraftfahrzeugtür zu halten; wobei die zweite Haltekraft ausgebildet ist, um ein Zuziehen der Kraftfahrzeugtür zu ermöglichen; und wobei der lösbare Haltemechanismus ausgebildet ist, wenigstens von der ersten Haltekraft zur zweiten Haltekraft zu wechseln und umgekehrt.

2. Aufstellmodul (10) nach Anspruch 1, wobei die Halterung (20) als Dorn (102) mit einem aufgeweiteten Ende (104) ausgebildet ist;
wobei der lösbare Haltemechanismus (62) am freien Ende des Übertragungselements (16) wenigstens einen beweglichen Greifarm (106) aufweist, um das aufgeweitete Ende (104) des Dorns (102) in Zuziehrichtung zu hintergreifen; und
wobei in dem Übertragungselements (16) ein Betätigungselement (108) für den wenigstens einen beweglichen Greifarm angeordnet ist, das im Bereich eines dem freien Ende gegenüberliegenden Endes des Übertragungselements (16) mit einem Lösestellglied (112) in Eingriff bringbar ist, um mit dem Lösestellglied den wenigstens einen beweglichen Greifarm in eine Lösestellung für den Dorn zu bewegen.

3. Aufstellmodul (10) nach Anspruch 2, wobei das Lösestellglied (112) ein Lösehebel (114) ist, der mit einem separaten Aktuator bewegbar ist, um den Dorn (102) freizugeben; und
wobei der Lösehebel mit dem Betätigungselement (108) in Eingriff bringbar ist, wenn das Übertragungselement (16) in der ausgefahrenen Position (P2) ist.

4. Aufstellmodul (10) nach Anspruch 2, wobei das Lösestellglied (112) ein Lösehebel (114) ist, der an dem Übertragungselement (16) vorgesehen ist und durch einen feststehenden Anschlag bewegbar ist, um den Dorn (102) freizugeben; und
wobei der Lösehebel an dem Anschlag anliegt, wenn das Übertragungselement (16) in der ausgefahrenen Position (P2) ist.

5. Aufstellmodul (10) nach Anspruch 2, wobei das Lösestellglied (112) ein Lösehebel (114) ist der an dem Übertragungselement (16) vorgesehen ist und durch einen beweglichen Anschlag (162) bewegbar ist, um den Dorn (102) freizugeben; und
wobei der bewegliche Anschlag mit einem separaten Antrieb bewegbar ist, um den Dorn freizugeben;
wobei der bewegliche Anschlag mit dem Lösehebel in einem Bereich in Eingriff bringbar ist, wenn das Übertragungselement (16) ausgefahren wird und wenn es sich in der ausgefahrenen Position (P2) befindet.

6. Aufstellmodul (10) nach Anspruch 2, wobei das Lösestellglied (112) ein Lösehebel (114) ist, der an dem Übertragungselement (16) (16) vorgesehen ist und der von einem Anschlag aus einer Vielzahl von Anschlägen bewegbar ist, um den Dorn (102) freizugeben;
wobei die Vielzahl von Anschlägen an einem beweglichen Riegel (166) angeordnet ist, der senkrecht zur Ausfahrrichtung des Übertragungselements (16) in Richtung des Lösehebels bewegbar ist, um einen der Anschläge in Eingriff mit dem Lösehebel zu bringen, um durch Bewegung des Übertragungselements (16) Lösehebel zu betätigen.

7. Aufstellmodul (10) nach Anspruch 1, wobei das freie Ende des Übertragungselements (16) mit einem sich aufweitenden Kupplungsbereich (302) ausgebildet ist und
wobei die Aufnahme wenigstens zwei bewegliche Halteelemente (304) aufweist, um den Kupplungsbereich wenigstens teilweise zu umgreifen, so dass bezogen auf die Halterichtung eine lösbare formschlüssige Verbindung erzeugbar ist;
wobei die zwei beweglichen Halteelemente mit einer einstellbaren Kraft auf den Kupplungsbereich wirken;
wobei mit einem Stellglied (306) eine erste Kraft und eine zweite Kraft einstellbar sind, um die erste Haltekraft und die zweite Haltekraft zu erzeugen;
wobei die Halteelemente mit dem Stellglied in einer Löserichtung bewegbar sind, um die Haltekraft zu lösen; und
wobei die erste und die zweite Kraft so ausgebildet sind, dass die Aufnahme der Kupplungsbereich bei einer Überlastsituation frei gibt.

8. Aufstellmodul (10) nach Anspruch 1, wobei die Halterung (20) eine Aufnahme (24) zum temporären Halten des ausfahrenden freien Endes des Übertragungselements (16), wobei das freie Ende einen Kupplungsbereich (25) aufweist, der ausgebildet ist, wenigstens teilweise in die Aufnahme hineinzuragen;
wobei die Aufnahme wenigstens eine Verspanneinheit (310) mit einem Stellglied (312) aufweist, um den Kupplungsbereich klemmend zu halten, so dass bezogen auf die Halterichtung eine lösbare reibschlüssige Verbindung erzeugbar ist;
wobei wenigstens ein beweglich gehaltenes Verspannelement (314) vorgesehen ist, das mit einer einstellbaren Kraft gegen den Kupplungsbereich anpressbar ist; und
wobei eine erste Kraft und eine zweite Kraft einstellbar sind, um die erste Haltekraft und die zweite Haltekraft zu erzeugen.

9. Aufstellmodul (10) nach Anspruch 8, wobei in einem Haltezustand das freie Ende des Übertragungselements (16) mit dem Kupplungsbereich (25) in einen ersten Bereich der Aufnahme (24) hineinragt und die Aufnahme im Anschluss an den ersten Bereich (320) einen zweiten Bereich (322) aufweist, in den der Kupplungsbereich bei einer Überlastsituation verschiebbar ist; und
wobei die Verspanneinheit:
i) wenigstens ein Verspannelement aufweist, das mit einer Exzenterscheibe (324) gehalten ist, die über ein Stellglied (326) einstellbar ist, um verschiedene Haltekräfte zur Verfügung zu stellen; oder
ii) zwei beweglich gehaltene Verspannelemente (328) aufweist, die beide mit einer Verstellscheibe (330) bewegbar sind, die über ein Stellglied (332) einstellbar ist, um verschiedene Haltekräfte zur Verfügung zu stellen.

10. Ein Kraftfahrzeugtürmodul (400), aufweisend:
- ein Aufstellmodul (10) nach einem der vorhergehenden Ansprüche; und
- eine Tragstruktur (404) einer Kraftfahrzeugtür;
wobei eines aus der Gruppe von der Aufstellvorrichtung (12) und der Halterung (20) an der Tragstruktur gehalten ist; und
wobei das andere aus der Gruppe von der Aufstellvorrichtung und der Halterung zur Befestigung an einem Karosseriebereich (406) des Kraftfahrzeugs ausgebildet ist.

## Claims

1. An opening module (10) for a motor vehicle door, the opening module comprising an opening device (12) with:
- an actuator unit (14); and
- a transmission element (16);
the actuator unit (14) being configured to move the transmission element (16) between a retracted position (P1) and an at least partially extended position (P2);
wherein the transmission element (16) is configured, when moving into the at least partially extended position (P2), to transmit an opening force for a motor vehicle door from the actuator unit (14) via a free end (18) of the transmission element (16);
wherein the transmission element (16) is configured to be movable in translation;
wherein the opening device (12) is attachable to one of the motor vehicle door and body, and a holder (20) is attachable to the other of the motor vehicle door and body; and
wherein the free end of the transmission element (16) is temporarily connectable to the other of the motor vehicle door and body via the holder (20) to releasably retain the motor vehicle door in at least an opened position;
wherein a releasable holding mechanism (62) is provided so that the transmission element (16) is temporarily connectable to the holder by means of a holding force attachable to the other of the group of motor vehicle door and body group; wherein the releasable holding mechanism (62) is configured to release the holding force in the opened position of the vehicle door to release the vehicle door for further opening; and
wherein the transmission element (16) is configured, when moving from an extended position (P2) to the retracted position (P1), to transmit a closing force for the motor vehicle door from the actuator unit (14);
wherein the releasable holding mechanism (62) is configured to provide an adjustable holding force with at least a first holding force and a second holding force; wherein the second holding force is greater than the first holding force; wherein the first holding force is configured to hold the motor vehicle door in the opened position against unintentional further opening of the motor vehicle door; wherein the second holding force is configured to enable the motor vehicle door to be pulled closed; and wherein the releasable holding mechanism is configured to switch at least from the first holding force to the second holding force and vice versa.

2. Opening module (10) according to claim 1, wherein the holder (20) is configured as a mandrel (102) with a widened end (104);
wherein the releasable holding mechanism (62) comprises at least one movable gripping arm (106) at the free end of the transmission element (16) in order to grip behind the widened end (104) of the mandrel (102) in the pulling direction; and
wherein in the transmission element (16) an operating element (108) for the at least one movable gripping arm is arranged, which operating element, in the region of an end of the transmission element (16) opposite the free end, is bringable into engagement with a release control member (112), in order to move the at least one movable gripping arm into a release position for the mandrel by means of the release control member.

3. Opening module (10) of claim 2, wherein the release control member (112) is a release lever (114) movable with a separate actuator to clear the mandrel (102); and
wherein the release lever is bringable into engagement with the operating element (108) when the transmission element (16) is in the extended position (P2).

4. Opening module (10) according to claim 2, wherein the release control member (112) is a release lever (114) provided on the transmission element (16) and movable by a fixed stopper to clear the mandrel (102); and
wherein the release lever abuts the stopper when the transmission element (16) is in the extended position (P2).

5. Opening module (10) according to claim 2, wherein the release control member (112) is a release lever (114) provided on the transmission element (16) and movable by a movable stopper (162) to clear the mandrel (102); and
wherein the movable stopper is movable by a separate drive to clear the mandrel;
wherein the movable stopper is engageable with the release lever in a region when the transmission element (16) is extended and when it is in the extended position (P2).

6. Opening module (10) according to claim 2, wherein said release control member (112) is a release lever (114) provided on the transmission element (16) and is movable from a stopper of a plurality of stoppers to clear said mandrel (102);
wherein said plurality of stoppers are arranged on a movable latch (166) which is movable perpendicular to the extending direction of said transmission element (16) toward said release lever to bring one of the stoppers in engagement with the release lever to actuate the release lever by moving said transmission element (16).

7. Opening module (10) according to claim 1, wherein the free end of the transmission element (16) is configured with a widening coupling region (302) and wherein the receptacle comprises at least two movable retaining elements (304) to at least partially embrace the coupling region, so that a releasable positive connection is generatable with respect to the holder direction;
wherein the two movable retaining elements act on the coupling region with an adjustable force;
wherein a first force and a second force are adjustable with a control member (306) in order to generate the first holding force and the second holding force;
wherein the retaining elements are movable with the control member in a release direction to release the holding force; and
wherein the first and second forces are configured to clear the receptacle of the coupling region in an overload situation.

8. Opening module (10) according to claim 1, wherein the holder (20) comprises a receptacle (24) for temporarily holding the extending free end of the transmission element (16), wherein the free end comprises a coupling region (125) which is configured to project at least partially into the receptacle;
wherein the receptacle has at least one tensioning unit (310) with a control member (312) in order to hold the coupling region in a clamping manner, so that a releasable frictional connection is generatable with respect to the holder direction;
wherein at least one movably held tensioning element (314) is provided, which is pressable against the coupling region with an adjustable force; and
wherein a first force and a second force are adjustable in order to generate the first holding force and the second holding force.

9. Opening module (10) according to claim 8,
wherein in a holding state the free end of the transmission element (16) with the coupling region (25) projects into a first region of the receptacle (24) and the receptacle comprises a second region (322) adjoining the first region (320), into which the coupling region is displaceable in an overload situation; and
wherein the tensioning unit:
i) comprises at least one tensioning element which is held with an eccentric disk (324) which is adjustable via a control member (326) in order to provide different holding forces; or
ii) comprises two movably held tensioning elements (328) which are both movable with an adjusting disk (330) which is adjustable via a control member (332) in order to provide different holding forces.

10. A motor vehicle door module (400), comprising:
- an opening module (10) according to any one of the preceding claims; and
- a support structure (404) of a motor vehicle door;
wherein one of the group of the opening device (12) and the holder (20) is held at the support structure; and
wherein the other of the group of the opening device and the holder is configured to be attached to a body region (406) of the motor vehicle.

## Revendications

1. Un module d'ouverture (10) pour une porte du véhicule automobile, le module d'ouverture comprenant un dispositif d'ouverture (12) avec:
- une unité d'actionneur (14); et
- un élément de transmission (16);
dans lequel l'unité d'actionneur (14) est adapté pour déplacer l'élément de transmission (16) entre une position rétractée (P1) et une position au moins partiellement déployée (P2);
dans lequel l'élément de transmission (16) est adapté pour transmettre, lors du déplacement dans la position au moins partiellement déployée (P2), une force d'ouverture pour une porte du véhicule automobile de l'unité d'actionneur (14) via une extrémité libre (18) de l'élément de transmission (16);
dans lequel l'élément de transmission (16) est adapté pour se déplacer en translation;
dans lequel le dispositif d'ouverture (12) est fixable à l'une de l'ensemble de porte du véhicule automobile et à la carrosserie, et un support (20) est fixable à l'autre de l'ensemble de porte du véhicule automobile et à la carrosserie; et
dans lequel l'extrémité libre de l'élément de transmission (16) est temporairement reliable à l'autre de l'ensemble de porte du véhicule automobile et à la carrosserie par l'intermédiaire du support (20) afin de maintenir de manière libérable la porte du véhicule automobile au moins dans une position relevée;
dans lequel un mécanisme de support libérable (62) est prévu, de sorte que l'élément de transmission (16) est temporairement reliable au support au moyen d'une force de support qui est fixable à l'autre de l'ensemble de la porte du véhicule automobile et de la carrosserie; dans lequel le mécanisme de support libérable (62) est adapté pour libérer la force de support dans la position relevée de la porte de véhicule afin de relâché la porte de véhicule pour une ouverture ultérieure; et
dans lequel l'élément de transmission (16) est adapté pour transmettre une force de fermeture pour la porte du véhicule automobile à partir de l'unité d'actionneur (14) lors du déplacement d'une position déployée (P2) à la position rétractée (P1);
dans lequel le mécanisme de support libérable (62) est adapté pour fournir une force de support réglable avec au moins une première force de support et une seconde force de support; dans lequel la seconde force de support est supérieure à la première force de support; dans lequel la première force de support est adaptée pour retenir la porte du véhicule automobile dans la position relevée contre une ouverture supplémentaire involontaire de la porte du véhicule automobile; dans lequel la seconde force de support est adaptée pour permettre une fermeture de la porte du véhicule automobile; et dans lequel le mécanisme de support libérable est adapté pour passer au moins de la première force de support à la seconde force de support et inversement.

2. Module d'ouverture (10) selon la revendication 1, dans lequel le support (20) est adapté comme un mandrin (102) avec une extrémité élargie (104);
dans lequel le mécanisme de support libérable (62) présente, à l'extrémité libre de l'élément de transmission, au moins un bras de préhension (10) à déplacement pour saisir par l'arrière l'extrémité élargie (104) du mandrin (102) dans la direction de fermeture; et
dans lequel un élément de commande pour le au moins un bras de préhension à déplacement est disposé dans l'élément de transmission (10), lequel est amenable en prise avec un organe de réglage de libération (112) dans la zone d'une extrémité de l'élément de transmission opposée à l'extrémité libre, afin de déplacer le au moins un bras de préhension à déplacement dans une position de libération pour le mandrin avec l'organe de réglage de libération.

3. Module d'ouverture (10) selon la revendication 2, dans l'organe de réglage de libération (112) est un levier de libération (114) qui peut être déplacé par un actionneur séparé pour libérer le mandrin (102); et
dans lequel le levier de libération est amenable en prise avec élément de commande (108) lorsque l'élément de transmission (16) est dans la position déployée (P2).

4. Module d'ouverture (10) selon la revendication 2, dans l'organe de réglage de libération (112) est un levier de libération (114) prévu sur l'élément de transmission et est déplaçable par une butée fixe pour libérer le mandrin (102); et
dans lequel le levier de libération est en contact avec la butée lorsque l'élément de transmission (16) est dans la position déployée (P2).

5. Module d'ouverture (10) selon la revendication 2, dans lequel l'organe de réglage (112) de libération est un levier de libération (114) prévu sur l'élément de transmission (16) et est déplaçable par une butée à déplacement (162) pour relâché le mandrin (102); et
dans lequel la butée à déplacement est déplaçable avec un entraînement séparé pour relâché le mandrin;
dans lequel la butée à déplacement est amenable en prise avec le levier de libération dans une zone lorsque l'élément de transmission (16) est déployé et lorsqu'il est dans la position déployée (P2).

6. Module d'ouverture (10) selon la revendication 2, dans lequel l'organe de réglage de libération (112) est un levier de libération (114) qui est prévu sur l'élément de transmission (16) et qui est déplaçable à partir d'une butée parmi une pluralité de butées afin de relâché le mandrin (112);
dans lequel la pluralité de butées est disposée sur un verrou à déplacement (166) qui est déplaçable perpendiculairement à la direction d'extension de l'élément de transmission (16) en direction du levier de libération pour amener l'une des butées en prise avec le levier de libération afin d'actionner de levier de libération par déplacement de l'élément de transmission (16).

7. Module d'ouverture (10) selon la revendication 1, dans lequel l'extrémité libre de l'élément de transmission (16) est adapté avec une zone d'accouplement (302) qui s'élargit et dans lequel la réception présente au moins deux éléments de support à déplacement (304) pour entourer au moins partiellement la zone d'accouplement, de sorte que, par rapport à la direction de support, une liaison libérable par complémentarité de formes peut être produite;
dans lequel les deux éléments de support à déplacement agissant sur la zone d'accouplement avec une force réglable;
dans lequel une première force et une deuxième force étant réglables au moyen d'un organe de réglage (306), afin de générer la première force de support et la deuxième force de support;
dans lequel les éléments de support sont déplaçable avec l' organe de réglage dans une direction de libération pour libérer la force de support; et
dans lequel la première et la deuxième force est adaptés de telle sorte que la réception libère la zone d'accouplement dans une situation de surcharge.

8. Module d'ouverture (10) selon la revendication 1, dans lequel le support comprend un réception (24) pour maintenir temporairement l'extrémité libre sortante de l'élément de transmission (16), dans lequel l'extrémité libre présentant une zone d'accouplement (125) qui est adaptée pour faire saillie au moins partiellement dans le réception;
dans lequel le réception présentant au moins une unité de serrage (310) avec un organe de réglage (312), afin de maintenir la zone d'accouplement par serrage, de sorte que, par rapport à la direction de support, une liaison par friction détachable peut être produite;
dans lequel au moins un élément de serrage (314) maintenu à déplacement étant prévu, lequel est à presser contre la zone d'accouplement avec une force réglable; et
dans lequel une première force et une deuxième force étant réglables pour générer la première force de support et la deuxième force de support.

9. Module d'ouverture (10) selon la revendication 8,
dans lequel, dans un état de support, l'extrémité libre de l'élément de transmission (16) avec la zone d'accouplement (25) pénètre dans une première zone du réception (24) et le réception présente, à la suite de la première zone (320), une deuxième zone (322) dans laquelle la zone d'accouplement peut être mobilée dans une situation de surcharge; et
dans lequel l'unité de serrage:
i) présentant au moins un élément de serrage qui est maintenu avec un disque excentrique (324) qui est réglable par un organe de réglage (326), afin de mettre à disposition différentes forces de maintien; ou
ii) présentant deux éléments de serrage (328) maintenus à déplacement, qui sont tous deux déplaçables avec un disque de réglage (330) qui est réglable par un organe de réglage (332), afin de mettre à disposition différentes forces de maintien.

10. Un module de porte du véhicule automobile (400), comprenant :
- un module d'ouverture (10) selon l'une des revendications précédentes; et
- une structure de support (404) d'une porte du véhicule automobile;
dans lequel l'un de l'ensemble de le dispositif d'ouverture (12) et le support (20) étant maintenu sur la structure de support; et
dans lequel l'autre de l'ensemble de le dispositif d'ouverture et le support est adapté pour être fixé à une zone de la carrosserie (406) du véhicule automobile.
